# EUROPÄISCHE PATENTSCHRIFT

(11) **EP 0 198 119 B1**
(45) Veröffentlichungstag und Bekanntmachung des Hinweises auf die Patenterteilung: **07.08.1991**
(21) Anmeldenummer: 85115457.5
(22) Anmeldetag: 05.12.1985
(51) Int. Cl.: F15B 11/05

(54) **Hydraulisches Wegeventil für eine lastdruckkompensierte Steuerung**
Hydraulic directional valve for pressure-compensated control
Distributeur hydraulique pour commande indépendamment de la charge

(30) Priorität: 19.02.1985 DE 3505623
(43) Veröffentlichungstag der Anmeldung: 22.10.1986
(73) Patentinhaber: ROBERT BOSCH GMBH, 70442 Stuttgart (DE)
(72) Erfinder: Flaschar, Heinz, D-7140 Ludwigsburg (DE); Kötter, Wolfgang, Dipl.-Ing., D-7145 Markgröningen (DE); Olbrich, Gottfried, Dipl.-Ing., D-7123 Sachsenheim 2 (DE)

(56) Entgegenhaltungen:
- DE-A- 2 033 430
- DE-A- 2 723 279
- DE-A- 3 309 998
- FR-A- 2 416 366
- US-A- 3 722 543

## Beschreibung

Die Erfindung geht aus von einem hydraulischen Wegeventil für eine lastdruckkompensierte Steuerung nach dem Oberbegriff des Anspruchs 1.

### Stand der Technik

Es ist schon ein solches Wegeventil aus der DE-A-3309 998 bekannt, bei dem ein Steuerschieber zwischen zwei Meßdrosselkammern eine Meßdrosselstelle bildet. Stromabwärts von dieser Meßdrosselstelle und noch stromaufwärts von einem eine Zulaufkammer absichernden Rückschlagventil wird dabei für eine lastdruckkompensierte Steuerung der jeweilige Lastdruck abgegriffen. Dieses lastdruckfühlende Wegeventil ist zudem für ein System für geschlossenen Kreis ausgebildet. Vor allem ist dieses Wegeventil mit einer Rücklaufvoreilung ausgerüstet, bei der die den Hydromotor zum Tank entlastende Steuerkante am Steuerschieber ihre Verbindung früher aufsteuert, bevor die Meßdrosselstelle auf der Zulaufseite öffnet. Ein solches Wegeventil mit Rücklaufvoreilung eignet sich jedoch nur zum Steuern von Hydromotoren bei bremsenden Lastverhältnissen. Für antreibende Lastbedingungen sind derartige Steuerkantenüberdeckungen nicht geeignet. In einer lastdruckkompensierten Steuerung führt ein solches Wegeventil zu einer stromsteifen Steuerung, bei welcher der an der Meßdrosselstelle eingestellte Volumenstrom zur Motorseite gepreßt wird und gerade bei der Betätigung großer Lasten zu unerwünschten Druckstößen führt, die eine weiche Steuerung verhindern.

Um einen Hydromotor bei antreibenden Lastbedingungen sicher zu steuern, ist es erforderlich, daß die Last durch ablaufseitige Drosselung vom Wegeventil geführt wird. Um dies auch bei ungünstiger Toleranzlage der Steuerkanten am Steuerschieber für Zulaufbeginn und Ablaufbeginn gerade auch im Feinsteuerbereich sicherzustellen, muß der Steuerschieber auf eine sogenannte Zulaufvoreilung ausgelegt werden, bei der also die zulaufseitige Meßdrosselstelle öffnet, bevor die Ablaufkante öffnet. Die Anwendung einer derartigen Zulaufvoreilung bei einem normalen lastdruckkompensierten Wegeventil führt jedoch dazu, daß in diesem Steuerbereich der Zulaufvoreilung der Pumpendruck bis zu dem am Druckbegrenzungsventil eingestellten, maximalen Druckwert ansteigt. Solche Druckspitzen sind jedoch in keiner Steuerung erwünscht und müssen daher vermieden werden.

Ferner ist ein hydraulisches Wegeventil für eine lastdruckkompensierte Steuerung aus der US-A- 3 722 543, insbesondere Figur 7 bekannt, bei dem ein Steuerschieber eine Meßdrosselstelle bildet, in deren Bereich der jeweilige Lastdruck abgegriffen wird. Dieses lastdruckfühlende Wegeventil ist zudem für ein System für geschlossenen Kreis ausgebildet und weist für jeden Steuerschieber einen zugeordneten Druckwaagekolben auf. Während der Lastdruck für ein gemeinsames, in der Anschlußplatte liegendes Druckkompensationsventil aus einer stromaufwärts liegenden Meßdrosselkammer abgegriffen wird, ist die stromabwärts liegende Meßdrosselkammer über eine in Neutralstellung offene Steuerverbindung des Steuerschiebers zum Tank entlastet. Ungünstig ist nicht nur, daß der Lastdruck stromaufwärts von der Meßdrosselstelle abgegriffen wird, sondern daß der Steuerschieber dieses Wegeventils obenfalls mit einer Rücklaufvoreilung arbeitet, die sich nur zum Steuern von Hydromotoren bei bremsenden Lastverhältnissen, nicht aber für antreibende Lastbedingungen eignet.

Ferner ist aus der DE-A- 2723 279 ein hydraulisches Wegeventil für eine lastdruckkompensierte Steuerung und in einer Ausbildung für geschlossenes System bekannt. Bei diesem Wegeventil soll das Durchsacken einer Last infolge von Rückströmung von Steuerdruckmittel über eine Meßleitung verhindert werden, wozu beim Auslenken des Steuerschiebers aus seiner Neutralstellung in eine Hebenstellung der Druck der verstellbaren Pumpe um einen vorbestimmten Betrag über den jeweiligen Lastdruck hochgefahren wird. Auch dieses Wegeventil, das eine dreikammerig ausgebildete, mittig im Gehäuse angeordnete Meßdrosselstelle aufweist, ist mit einer Rücklaufvoreilung ausgerüstet und eignet sich daher nur zum Steuern von Hydromotoren bei bremsenden Lastverhältnissen. Auch ist hier die Steuerdruck-Meßleitung über eine Drosselstelle ständig zum Tank entlastet. Dadurch ergibt sich ein zum Tank abfließender Steuerölstrom, dessen Größe abhängig ist von der Größe der jeweiligen Last. Der Steuerölstrom seinerseits beeinflußt den zum Hydromotor fließenden Arbeitsstrom, so daß eine lastdruckkompensierte Steuerung, insbesondere im Bereich der Feinsteuerung, störend beeinflußt wird.

### Vorteile der Erfindung

Das erfindungsgemäße Wegeventil mit den kennzeichnenden Merkmalen des Anspruchs 1 hat demgegenüber den Vorteil, daß es sich für eine lastdruckkompensierte Steuerung in einem System für geschlossenen Kreis bei antreibenden Lastbedingungen am Hydromotor besonders gut eignet. Während lastdruckkompensierte Wegeventile für geschlossenen Kreis zu einem relativ steifen System infolge ihrer starren Strom-Steuerung führen, kann mit dem erfindungsgemäßen Wegeventil eine Druck-Steuerung erreicht werden, wie dies bei Offenkreis-Wegeventilen möglich ist und somit ein weicher arbeitendes System erzielt werden. Dabei kann dieser Vorteil sowohl über einen Teilbereich des Steuerschieberhubes als auch über den gesamten Hub erzielt werden. Trotz der Zulaufvoreilung werden Druckerhöhungen bis zum maximal am Druckbegrenzungsventil eingestellten Wert vermieden. Zudem läßt sich die erfindungsgemäße Bauart auf einfache, kostengünstige und platzsparende Weise realisieren.

Durch die in den Unteransprüchen aufgeführten Maßnahmen sind vorteilhafte Weiterbildungen und Verbesserungen des im Anspruchs 1 angegebenen Wegeventils möglich. Besonders vorteilhaft sind Ausbildungen nach den Ansprüchen 2 bis 5, da sie mit einfachsten Mitteln besonders weich arbeitende Systeme erlauben.

### Zeichnung

Drei Ausführungsbeispiele der Erfindung sind in der Zeichnung dargestellt und in der nachfolgenden Beschreibung näher erläutert. Es zeigen
Figur 1 eine Steuereinrichtung für einen Stapler mit dem erfindungsgemäßen Wegeventil in vereinfachter Darstellung,
Figur 2 einen Längs schnitt durch das erfindungsgemäße Wegeventil nach Figur 1,
die Figuren 3 und 4 Diagramme für den Druck- und Stromverlauf beim Vorneigen abhängig vom Schieberhub,
Figur 5 den entsprechenden Druckverlauf beim Rückneigen und
Figur 6 einen Teilschnitt durch eine zweite Ausführungsform des erfindungsgemäßen Wegeventils.
Figur 7 zeigt einen Teilschnitt durch ein drittes Ausführungsbeispiel.

### Beschreibung der Ausführungsbeispiele

Die Figur 1 zeigt eine hydraulische Steuereinrichtung 10 in einer Ausbildung als Staplerventil, das für eine Hebenfunktion ein erstes Wegeventil 11, für eine Neigenfunktion ein zweites, erfindungsgemäßes Wegeventil 12 und für eine zusätzliche Funktion ein drittes Wegeventil 13 aufweist. Die Wegeventil 11, 12, 13 sind in einer Bauart für geschlossenen Kreis ausgebildet und eignen sich zudem für eine lastdruckkompensierte Steuerung. Zu diesem Zweck sind alle Wegeventile 11 bis 13 parallel an eine Zulaufleitung 14 angeschlossen, die von einem Eingang 15 in einer Anschlußplatte 16 ausgeht. In entsprechender Weise stehen alle Wegeventile 11 bis 13 mit einer Rücklaufleitung 17 in Verbindung, die zu einem Ausgang 18 in der Anschlußplatte 16 führt. In der Anschlußplatte 16 ist zwischen Eingang 15 und Ausgang 18 ein Druckkompensationsventil 19 geschaltet, das über ein Steuerleitungssystem 21 mit Wechselventilen 22 mit dem maximalen Lastdruck eines der Wegeventile 11 bis 13 ansteuerbar ist. Ein vorsteuerndes Druckbegrenzungsventils 23 in dem Steuerleitungssystem 21 arbeitet mit dem Druckkompensationsventil 19 zusammen.

Das zweite Wegeventil 12 nach Figur 1 ist in Figur 2 in konstruktiver Form im Längsschnitt dargestellt. Das zweite Wegeventil 12 hat ein Gehäuse 24, das in einer durchgehenden Längsbohrung 25 einen Steuerschieber 26 aufnimmt. Im Gehäuse 24 durchdringt die Längsbohrung 25 eine Reihe von Kammern, die in an sich bekannter Weise von rechts nach links gesehen als erste (27) und zweite Meßdrosselkammer 28, als erste Rücklaufkammer 29, als erste Motorkammer 31, als Zulaufkammer 32, als zweite Motorkammer 33 sowie als zweite Rücklaufkammer 34 ausgebildet sind. Die erste Meßdrosselkammer 27 steht mit der Zulaufleitung 14 in Verbindung. Von der zweiten Meßdrosselkammer 28 führt ein Querkanal 35 zur Zulaufkammer 32. In diesem Querkanal 35 sind in Strömungsrichtung gesehen hintereinander eine mit dem Steuerleitungssystem 21 verbundene Steuerdruck-Abgriffsöffnung 37 sowie ein die Zulaufkammer 32 absicherndes Rückschlagventil 38 angeordnet.

An einem in der gezeichneten Neutralstellung des Steuerschiebers 26 zwischen den beiden Meßdrosselkammern 27, 28 liegenden Steuerbund 39 sind erste Steuerausnehmungen 41 angeordnet, die Teile einer sogenannten Meßdrosselstelle 42 bilden.

An einem an dem ersten Steuerbund 39 angrenzenden zweiten Steuerbund 43 sowie einem nachfolgenden, dritten Steuerbund 44 sind Bypaß-Drosseln 45 ausgebildet, welche zur Steuerung der Verbindung zwischen der zweiten Meßdrosselkammer 28 und der ersten Rücklaufkammer 29 dienen. Ferner weist der dritte Steuerbund 44 noch eine ablaufseitige, erste Drosselausnehmung 46 auf. Zur Steuerung der Verbindungen zwischen der Zulaufkammer 32 und den beiden Motorkammern 31 und 33 sind an einem vierten Steuerbund 47 des Steuerschiebers 26 zwei Steuerkerben 48 angeordnet. Ein einer doppeltwirkenden Rückholeinrichtung 49 zugewandter Kolbenabschnitt 51 am Steuerschieber 26 trägt an seiner Steuerkante eine zweite, ablaufseitige Drosselausnehmung 52.

Die verschiedenen Steuerausnehmungen am Steuerschieber 26 sind nun so aufeinander abgestimmt, daß der Steuerschieber 26 auf eine sogenannte Zulaufvoreilung ausgelegt ist. Dies bedeutet, daß der Steuerschieber 26 beim Auslenken aus seiner gezeichneten Neutralstellung in Arbeitsstellungen mit seinen ersten Steuerausnehmungen 41 zuerst die Druckmittelverbindung in der Meßdrosselstelle 42 öffnet und erst danach die jeweiligen ablaufseitigen Drosselausnehmungen 52 bzw. 46 die Entlastung zum Tank aufsteuern. Damit wird sichergestellt, daß bei antreibenden Lastbedingungen die Last durch ablaufseitige Drosselung im Wegeventil 12 geführt wird. Dieser Sachverhalt muß auch noch bei ungünstiger Toleranzlage der Steuerkanten für Zulaufbeginn bzw. Ablaufbeginn vorliegen, insbesondere muß er auch im Feinsteuerbereich sichergestellt sein.

Die erste Motorkammer 31 steht über ein erstes Sperrventil 53 mit einem ersten Motoranschluß 54 und weiter mit einem Zylinderraum 55 eines Neigezylinders 56 in Verbindung. Ein Kolbenstangenraum 57 am Neigezylinder 56 hat über einen zweiten Motoranschluß 58 sowie ein zweites Sperrventil 59 mit der zweiten Motorkammer 33 Verbindung. Beide Sperrventile 53, 59 sind als vorgesteuerte Ventile ausgebildet und durch einen koaxial zu ihnen liegenden Entsperrkolben 61 hydraulisch entsperrbar.

Die Wirkungsweise des erfindungsgemäßen Wegeventils 12 für die Neigenfunktion in der Steuereinrichtung 10 wird wie folgt erläutert, wobei auf deren Funktion nur insoweit eingegangen wird, als zum Verständnis der Erfindung notwendig ist. Neben den Figuren 1 und 2 wird auch auf die Figuren 3 bis 5 Bezug genommen, welche verschiedene Kennlinienverläufe zeigen, auf die im einzelnen noch eingegangen wird.

Es wird davon ausgegangen, daß sämtliche Steuerschieber der Wegeventile 11 bis 13 die in Figur 1 gezeichneten Neutralstellungen einnehmen, so daß die von der Feder beaufschlagte Stirnseite des Druckkompensationsventils 19 über das Steuerleitungssystem 21 zur Rücklaufleitung 17 entlastet ist. Die in den Eingang 15 fördernde Druckmittelpumpe wird somit bei einem relativ niedrigen Druck durch das Druckkompensationsventil 19 zum Ausgang 18 entlastet. Wie aus Figur 2 näher ersichtlich ist, steht in Neutralstellung des Steuerschiebers 26 im zweiten Wegeventil 12 die Steuerdruck-Abgriffsöffnung 37 über den Querkanal 35 und die zweite Meßdrosselkammer 28 mit der zweiten Rücklaufkammer 29 in Verbindung.

Soll nun im Stapler mit Hilfe des zweiten Wegeventils der Mast vorgeneigt werden, so muß im Neigezylinder 56 die Kolbenstange ausfahren. Die Hubrichtung gemäß Pfeil s sowie die Kraft auf die Kolbenstange des Neigezylinders 56 gemäß Pfeil F zeigen somit in dieselbe Richtung; am Neigezylinder 56 herrschen antreibende Lastbedingungen. Zum Vorneigen wird der Steuerschieber 26 etwas in das Gehäuse 24 hineingedrückt. Hierbei öffnen die ersten Steuerausnehmungen 41 die Meßdrosselstelle 42, so daß aufgrund der lastkompensierenden Steuereinrichtung 10 ein Ölstrom von der Druckmittelquelle kommend über die Zulaufleitung 14 und die geöffnete Meßdrosselstelle 42 in die zweite Meßdrosselkammer 28 strömt. Der Druck in der zweiten Meßdrosselkammer 28 kann sich über den Querkanal 35, das Rückschlagventil 38, die ebenfalls aufgesteuerte Steuerkerbe 48 auch in der ersten Motorkammer 31 und weiter über das Sperrventil 53 und den ersten Motoranschluß 54 im Zylinderraum des Neigezylinders 56 aufbauen. Infolge des mit Zulaufvoreilung ausgerüsteten Steuerschiebers 26 ist hierbei die Verbindung von der zweiten Motorkammer 33 über die zweite Drosselausnehmung 52 zur zweiten Rücklaufkammer 34 immer noch gesperrt. Der Druck im Querkanal 35 wirkt über die Steuerdruck-Abgriffsöffnung 37 und das Steuerleitungssystem 21 auch auf die von einer Feder belastete Stirnseite des Druckkompensationsventils 19. Gleichzeitig ist bei dem gedrückten Steuerschieber 26 über die gerade wirksame Bypaß-Drossel 45 die zweite Meßdrosselkammer 28 zur zweiten Rücklaufkammer 29 entlastet. In dieser Betriebsphase der Zulaufvoreilung fließt der gesamte über die Meßdrosselstelle 42 zugemessene Ölstrom über die offene Bypaß-Drossel 45 zur zweiten Rücklaufkammer 29 ab; durch den jeweils aufgesteuerten Querschnitt der Bypaß-Drossel 45 läßt sich somit der Druck in der zweiten Meßdrosselkammer 28 und dementsprechend der Pumpendruck bestimmen. Um hierbei eine feinfühlige und genaue Drucksteuerung in der zweiten Meßdrosselkammer 28 zu erzielen, sind die ersten Steuerausnehmungen 41 und die Bypaß-Drossein 45 entsprechend aufeinander abgestimmt und arbeiten zudem in gegensinniger Weise zusammen. Wird der Steuerschieber 26 noch weiter in Richtung Vorneigenstellung gedrückt, so öffnet schließlich die zweite Drosselausnehmung 52 die Verbindung von der zweiten Motorkammer 32 zur zweiten Rücklaufkammer 34. Bei aufgesteuerter ablaufseitiger Drossel 52 kann nun ein Teilölstrom über den Neigezylinder 56 fließen. Dazu ist das vorsteuerte Sperrventil 59 vom Entsperrkolben 61 weich geöffnet worden, auf dessen der ersten Motorkammer 31 zugewandten Stirnseite der in der zweiten Meßdrosselkammer 28 angestaute Zwischendruck wirkt. Wird der Steuerschieber 26 noch weiter in Richtung Stellung Vorneigen gedrückt, so schließt ab einem bestimmten Hub die Bypaß-Drossel 45 ihre zugehörige Tankverbindung vollständig und der gesamte über die Meßdrosselstelle 42 zugemessene Ölstrom fließt zum Neigezylinder 56. Die verstellbare Bypaß-Drossel 45 ist somit abgeschaltet, wie dies auch aus dem Schaltsymbol des Wegeventils 12 in Figur 1 erkennbar ist.

Die bei dem geschilderten Vorneigen auftretenden Druck- und Stromverläufe sind in Figur 3 und Figur 4 näher dargestellt. Während die Figur 3 den Verlauf des Druckes p über dem Schieberhub s zeigt, ist in Figur 4 der über die Meßdrosselstelle 42 fließende Strom Q in Abhängigkeit vom Schieberhub s dargestellt.

In Figur 3 ist mit p1 der am Druckbegrenzungsventil 23 eingestellte, maximale Druckwert angegeben. Die durchgezogene Kennlinie 62 veranschaulicht den Verlauf des Pumpendrucks für den Fall, daß keine Bypaß-Drosseln 45 vorgesehen sind, wodurch der Pumpendruck im Bereich der Zulaufvoreilung 63 bis zu dem Maximalwert p1 ansteigt, und erst nach dem Übersteuern der Zulaufvoreilung wieder auf ein Druckniveau p2 abfällt, der bei einer normalen lastdruckkompensierten Steuerung auftritt. Demgegenüber zeigt die gestrichelte Kennlinie 64 den Verlauf des Pumpendrucks beim erfindungsgemäßen Wegeventil 12 mit vorhandenen Bypaß-Drosseln 45. Aus der Kennlinie 64 geht hervor, daß relativ lang andauernde Druckspitzen mit ansprechendem Druckbegrenzungsventil vermieden werden und der Pumpendruck mit zunehmendem Hub s ohne sprunghafte Änderungen ausgehend vom Druck Null relativ gleichmäßig ansteigt bis zum Druckniveau p2. In Figur 4 ist der zugehörige Stromverlauf dargestellt, wobei der Druckmittelstrom über die Meßdrosselstelle 42 abhängig vom Hub des Steuerschiebers 26 auf einen maximalen Strom Q1 stetig ansteigt.

Bei umgekehrter Bewegungsrichtung am Neigezylinder 56 während des Rückneigens des Staplermastes treten beim Einfahren der Kolbenstange bremsende Lastbedingungen auf. Die Steuerkanten-Zulaufvoreilung im Wegeventil 12 ist beim Rückneigen nicht mehr wegen der Lastbedingungen erforderlich, sondern soll ein weiches Öffnen der Sperrventile 53, 59 und damit eine ruckfreie Steuerung ermöglichen. Zum Rückneigen wird der Steuerschieber 26 aus der gezeichneten Neutralstellung nach Figur 2 aus dem Gehäuse 24 herausgezogen. Hierbei arbeiten die ersten Steuerausnehmungen 41 in der Meßdrosselstelle 42 und die Bypaß-Drosseln 45 zur Drucksteuerung in entsprechender Weise zusammen. Auch beim Rückneigen kann die Bypaß-Drossel 45 nach einem vorbestimmten Hub abgeschaltet werden, wie dies in Figur 1 aus dem Schaltsymbol des Wegeventils 12 erkenntlich ist.

Der Verlauf des Pumpendrucks beim Rückneigen mit dem Wegeventil 12 ist in Figur 5 näher dargestellt, wobei die Drücke p1 und p2 in entsprechender Weise wie in Figur 3 angegeben sind. Die durchgezogene Kennlinie 65 zeigt wiederum den Druckverlauf des Pumpendruckes für den Fall, daß keine Bypaß-Drosseln vorhanden sind. Dabei ergibt sich im Bereich der Zulaufvoreilung eine schlagartige, starke Drucküberhöhung, deren Größe stark von der Betätigungsgeschwindigkeit des Steuerschiebers im Wegeventil abhängt. Demgegenüber zeigt die gestrichelte Kennlinie 66 den Verlauf des Pumpendruckes bei der erfindungsgemäßen Steuereinrichtung 12 mit vorhandenen Bypaß-Drosseln 45. Trotz Zulaufvoreilung wird hierbei ein wesentlich flacherer Druckanstieg und eine geringere Drucküberhöhung erreicht, bevor der Pumpendruck auf das Lastdruckniveau p2 abfällt. Die Funktion des Rückneigens erfolgt damit gemäß Kennlinie 66 erheblich weicher.

Mit dem Wegeventil 12 lassen sich somit in einer Steuereinrichtung für geschlossenen Kreis und bei lastdruckkompensierter Arbeitsweise selbst bei antreibenden Lastbedingungen Eigenschaften erreichen, wie sie nur mit Steuereinrichtungen für offenen Kreis und mit Drucksteuerung erzielbar sind. Anstelle eines steifen Systems mit einer primären Stromsteuerung wird ein weich arbeitendes System mit Drucksteuerung erzielt. Besonders begünstigt wird dies beim Wegeventil 12 dadurch, daß die Meßdrosselstelle 42, die Bypaß-Drosseln 45 sowie auch die Steuerdruck-Abgriffsöffnung 37 alle stromaufwärts vom Rückschlagventil 38 liegen. Die Funktion der Bypaß-Drosseln 45 kann dabei über einen Teil oder auch über den gesamten Hub des Steuerschiebers 26 wirksam sein.

Die Figur 6 zeigt als zweite Ausführungsform eines erfindungsgemäßen Wegeventils einen teilweisen Längsschnitt durch ein viertes Wegeventil 70. Das vierte Wegeventil 70 unterscheidet sich vom zweiten Wegeventil 12 nach Figur 2 wie folgt, wobei für gleiche Bauelemente gleiche Bezugszeichen verwendet werden. Die Bypaß-Drosseln 45 am Steuerschieber 71 entfallen. Der Steuerschieber 71 nimmt an deren Stelle in seinem Innern ein Sekundär-Druckbegrenzungsventil 72 auf, das die erste Motorkammer 31 absichert. Mit Hilfe des Sekundär-Druckbegrenzungsventils 72 kann im Steuerkantenbereich der Zulaufvoreilung das Problem der Druckreduzierung gelöst werden. Es läßt sich dadurch ein Verlauf des Pumpendruckes erreichen, wie er in Figur 3 mit der strichpunktierten Kennlinie 73 dargestellt ist.

Die Figur 7 zeigt einen Teil eines fünften, erfindungsgemäßen Wegeventils 75, bei dem die Funktion von Sekundär-Druckbegrenzungsventilen in den Entsperrkolben 76 integriert ist. Die Druckfunktion ist hier für beide Motoranschlüsse 54 und 58 wirksam. Die Entlastung der Sekundär-Druckbegrenzungsventile erfolgt hier zu einem Rücklaufkanal 78 zwischen den Motorkammern 31 und 33.

Selbstverständlich sind an den aufgezeigten Wegeventilen 12, 70, 75 Änderungen möglich, ohne vom Gedanken der Erfindung abzuweichen. So kann der Steuerschieber nur in einer Bewegungsrichtung Zulaufvoreilung und in der anderen Bewegungsrichtung mit Rücklaufvoreilung ausgerüstet werden. Auch ist es möglich, die Zulaufvoreilung mit Hilfe der Sperrventile zu erzielen.

Ebenso ist es möglich, die Sekundär-Druckbegrenzungsventile 77 für unterschiedliche Ansprechdrücke zu gestalten. Außerdem ist es auch möglich, anstelle des gezeigten Wegeventils mit einer einzigen Meßdrosselstelle die Erfindung bei einer Wegeventil-Bauart mit zwei Meßdrosselstellen anzuwenden, wobei jeweils die die zulaufseitigen Verbindungen nach den Motoranschlüssen A und B übernehmenden Steuerkanten zugleich auch die Funktion der Druckmittel-Zumessung übernehmen.

Ferner ist der Erfindungsgegenstand auch auf Wegeventile mit Hohlschieber anwendbar, wobei dann die Rücklaufkammer nicht mehr unmittelbar neben der zweiten Meßdrosselkammer 28 liegen muß, wie dies Figur 2 zeigt.

## Patentansprüche

1. Hydraulisches Wegeventil (12) für eine lastdruckkompensierte Steuerung (10) mit einem Gehäuse (24), in dessen Längsbohrung (25) ein Steuerschieber (26) angeordnet ist, der eine erste Steuerausnehmung (41) zur Bildung wenigstens einer Meßdrosselstelle (42) aufweist, welche in den von der Pumpe zum Motor (56) fließenden Druckmittelstrom geschaltet ist und welche Meßdrosselstelle eine mit einer Zulaufleitung (14) verbundene erste Meßdrosselkammer (27) sowie eine stromabwärts liegende, zweite Meßdrosselkammer (28) aufweist, deren Verbindung miteinander von der ersten Steuerausnehmung (41) gesteuert wird und mit einer Zulaufkammer (32), die in zwei Arbeitsstellungen des Steuerschiebers (26) wahlweise mit einem von zwei Motoranschlüssen (54, 58) verbindbar ist, während der andere Motoranschluß über eine Drosselausnehmung (52) zum Rücklauf (18) entlastbar ist und welche Zulaufkammer (32) mit der zweiten Meßdrosselkammer (28) Verbindung hat, und mit einer Rücklaufkammer (29), die in Neutralstellung des Steuerschiebers (26) mit der zweiten Meßdrosselkammer (28) in Verbindung steht und in Arbeitsstellungen von zugeordneten Steuerkanten des Steuerschiebers (26) absperrbar ist und mit einer im Bereich der Meßdrosselstelle (42) stromabwärts von ihr liegenden Steuerdruck-Abgriffsöffnung (37) für die lastdruckkompensierte Steuerung, dadurch gekennzeichnet, daß der Steuerschieber (26; 71) mit einer Zulaufvoreilung ausgebildet ist, bei welcher die zulaufseitige Meßdrosselstelle (42) öffnet bevor die zugehörige, ablaufseitige Drosselausnehmung (52) am Steuerschieber (26; 71) öffnet, und daß die Entlastung der Steuerdruck-Abgriffsöffnung (37) zum Tank (18) über vom Steuerschieber (26; 71) aktivierbare drucksteuernde Mittel (45; 72; 77) durchführbar ist.

2. Wegeventil nach Ansrpuch 1, dadurch gekennzeichnet, daß die drucksteuernden Mittel als Bypaß-Drosseln (45) ausgebildet sind, welche zur drosselnden Verbindung zwischen zweiter Meßdrosselkammer (28) und insbesondere angrenzender Rücklaufkammer (29) über einen vorgegebenen Verschiebeweg des Steuerschiebers (26) an den zugeordneten Steuerbunden (43, 44) so angeordnet sind, daß sie gegensinnig zu den Steuerausnehmungen (41) der Meßdrosselstelle (42) arbeiten.

3. Wegeventil nach Anspruch 2, dadurch gekennzeichnet, daß die Bypaß-Drosseln (45) im Steuerbereich der Zulaufvoreilung wirksam sind, insbesonder noch teilweise offen sind.

4. Wegeventil nach einem der Ansprüche 1 bis 3, dadurch gekennzeichnet, daß die Steuerdruck-Abgriffsöffnung (37) stromaufwärts von der Zulaufkammer (32) liegt.

5. Wegeventil nach einem oder mehreren der Ansprüche 2 bis 4, dadurch gekennzeichnet, daß die Meßdrosselstelle (42), die Bypaß-Drosseln (45) und die Steuerdruck-Abgriffsöffnungen (37) stromaufwärts von einem die Zulaufkammer (32) absichernden Rückschlagventil (38)liegen.

6. Wegeventil nach Anspruch 1, dadurch gekennzeichnet, daß die drucksteuernden Mittel als Sekundär-Druckbegrenzungsventil (720 ausgebildet sind, das eine zugeordnete Arbeitskammer (31) absichert (Figur 6).

7. Wegeventil nach Anspruch 6, dadurch gekennzeichnet, daß das Sekundär-Druckbegrenzungsventil (72) im Steuerschieber (71) angeordnet ist.

8. Wegeventil nach Anspruch 6, mit einem zwischen zwei Motoranschlüssen und zwei Arbeitskammern geschalteten Sperrventil mit zugehörigem Entsperrkolben (76), dadurch gekennzeichnet, daß der Entsperrkolben (76) wenigstens ein Sekundär-Druckbegrenzungsventil (77) aufnimmt (Figur 7).

## Claims

1. Hydraulic directional valve (12) for bad-pressure-compensated control (10), comprising a housing (24), in whose longitudinal bore (25) a valve piston (26) is arranged which has a first control recess (41) for forming at least one measuring restrictor point (42) which is switched into the flow of pressure medium flowing from the pump towards the motor (56), and which measuring restrictor point (42) has a first measuring restrictor chamber (27), connected to an inlet line (14) and a second measuring restrictor chamber (28), located downstream, whose connection to one another is controlled by the first control recess (41), and comprising an inlet chamber (32) which can be connected in optionally two working positions of the valve piston (26) to one of two motor connections (54, 58), while the other motor connection can be relieved towards the return (18) via a restrictor recess (52), and which inlet chamber (32) is connected to the second measuring restrictor chamber (28), and comprising a return chamber (29) which in the neutral position of the valve piston (26) is connected to the second measuring restrictor chamber (28) and can be blocked in working positions of assigned leading edges of the valve piston (26), and comprising a control pressure tap opening (37), located in the region of the measuring restrictor point (42) downstream thereof, for load-pressure-compensated control, characterised in that the valve piston (26; 71) is designed with an inlet lead, in the case of which the measuring restrictor point (42) on the inlet side opens before the associated restrictor recess (52) on the outlet side on the valve piston (26; 71) opens, and in that the relief of the control pressure tap opening (37) towards the tank (18) can be carried out via pressure controlling means (45; 72; 77) that can be activated by the valve piston (26; 71).

2. Directional valve according to Claim 1, characterised in that the pressure controlling means are designed as bypass restrictors (45) which, for the purpose of restrictive connection between two measuring restrictor chambers (28) and, in particular, an adjoining return chamber (29) via a predetermined displacement path of the valve piston (26), are arranged on the assigned control collars (43, 44) in such a way that they work in an opposing way with respect to the control recesses (41) of the measuring restrictor point (42).

3. Directional valve according to Claim 2, characterised in that the bypass restrictors (45) are effective in the control range of the inlet lead and, in particular, are still partially open.

4. Directional valve according to one of Claims 1 to 3, characterised in that the control pressure tap opening (37) is located upstream of the inlet chamber (32).

5. Directional valve according to one or more of Claims 2 to 4, characterised in that the measuring restrictor point (42), the bypass restrictors (45) and the control pressure tap opening (37) are located upstream of the non-return valve (38) protecting the inlet chamber (32).

6. Directional valve according to Claim 1, characterised in that the pressure controlling means are designed as a secondary pressure limiting valve (72) which protects an assigned working chamber (31) (Figure 6).

7. Directional valve according to Claim 6, characterised in that the secondary pressure limiting valve (72) is arranged in the valve piston (71).

8. Directional valve according to Claim 6, having a shut-off valve, connected between two motor connections and two working chambers, with an associated deblocking piston (76), characterised in that the deblocking piston (76) accommodates at least one secondary pressure limiting valve (77) (Figure 7).

## Revendications

1. Distributeur hydraulique (12) pour une commande (10) indépendamment de la charge, avec un carter (24) dans l'alésage longitudinal (25) duquel est disposé un tiroir de commande (26) qui comporte un premier évidement de commande (41) afin de constituer au moins un point d'étranglement de mesure (42), qui est branché sur le courant de fluide sous pression s'écoulant de la pompe vers le moteur (56), tandis que ce point d'étranglement de mesure (42) comporte une première chambre d'étranglement de mesure (27) reliée à une canalisation d'amenée (14) ainsi qu'une seconde chambre d'étranglement de mesure (28) placée en aval, chambres dont la communication réciproque est commandée par le premier évidement de commande (41), et avec une chambre d'amenée (32) qui est susceptible d'être reliée au choix avec un des deux raccordements de moteur (54, 58) dans deux positions de fonctionnement du tiroir de commande (26), tandis que l'autre raccordement de moteur est susceptible d'être déchargé par l'intermédiaire d'un évidement d'étranglement (52) vers le retour (18), et cette chambre d'amenée (32) est en communication avec la seconde chambre d'étranglement de mesure (28), et avec une chambre de retour (29) qui, dans la position neutre du tiroir de commande (26) est en communication avec la seconde chambre d'étranglement de mesure (28) et qui est susceptible d'être bloquée dans les positions de fonctionnement par des arêtes de commande correspondantes du tiroir de commande (26), et avec un orifice de prélèvement (37) de la pression de commande pour la commande indépendamment de la charge placée au voisinage du point d'étranglement de mesure (42) en aval de celui-ci, distributeur hydraulique caractérisé en ce que le tiroir de commande (26; 71) est réalisé avec une avance à l'amenés, pour laquelle le point d'étranglement de mesure (42) côté amenée, s'ouvre avant que s'ouvre l'évidement d'étranglement (52) correspondant côté évacuation sur le tiroir de commande (26; 71), et en ce que la décharge de l'orifice de prélèvement (37) de la pression de commande vers le réservoir (18) est susceptible d'être effectuée par l'intermédiaire de moyens de commande de la pression (45; 72; 77) susceptibles d'être activés par le tiroir de commande (26; 71).

2. Distributeur selon la revendication 1, caractérisé en ce que les moyens de commande de la pression sont réalisés sous la forme d'étranglements à deux dérivations (45) qui, pour permettre la liaison avec étranglement entre la seconde chambre d'étranglement de mesure (28) et la chambre de retour (29) notamment adjacente, sur un trajet de déplacement prédéfini du tiroir de commande (26), sont disposés sur les épaulements de commande (43, 44) de façon qu'ils fonctionnent en sens inverse par rapport aux évidements de commande (41) du point d'étranglement de mesure (42).

3. Distributeur selon la revendication 2, caractérisé en ce que les étranglements à deux dérivations (45) sont opérationnels dans la zone de commande de l'avance à l'amenée et notamment sont encore partiellement ouverts.

4. Distributeur selon une des revendications 1 à 3, caractérisé en ce que l'orifice de prélèvement (37) de la pression de commande est placé en amont de la chambre d'amenée (32).

5. Distributeur selon une ou plusieurs des revendications 2 à 4, caractérisé en ce que le point d'étranglement de mesure (42), les étranglements à deux dérivations (45) et les orifices de prélèvement (37) de la pression de commande, sons placés en amont d'une soupape anti-retour (38) protégeant la chambre d'amenée (32).

6. Distributeur selon la revendication 1, caractérisé en ce que les moyens de commande de la pression, sont réalisés sous la forme d'une soupape de limitation de la pression secondaire (72) qui protège une chambre de travail associée (31) (figure 6).

7. Distributeur selon la revendication 6, caractérisé en ce que la soupape de limitation de la pression secondaire (72) est disposée dans le tiroir de commande (71).

8. Distributeur selon la revendication 6, avec une soupape d'arrêt branchée entre deux raccordements de moteur et deux chambres de travail, avec un piston de déverrouillage (76) associé, distributeur caractérisé en ce que le piston de déverrouillage (76) reçoit au moins une soupape de limitation de la pression secondaire (77) (figure 7).
